# EUROPÄISCHE PATENTSCHRIFT

(11) **EP 4 088 275 B1**
(45) Veröffentlichungstag und Bekanntmachung des Hinweises auf die Patenterteilung: **21.02.2024**
(21) Anmeldenummer: 21777992.5
(22) Anmeldetag: 15.09.2021
(51) Int. Cl.: G10H 1/34, G10H 1/38

(54) **2D BENUTZERSCHNITTSTELLE FÜR EIN MUSIKINSTRUMENT ZUM SPIELEN VON KOMBINIERTEN AKKORD- UND MELODIEFOLGEN**
2D USER INTERFACE FOR A MUSICAL INSTRUMENT TO PLAY COMBINED CHORD AND MELODY SEQUENCES
INTERFACE UTILISATEUR 2D POUR INSTRUMENT DE MUSIQUE PERMETTANT DE JOUER DES SÉQUENCES COMBINÉES D'ACCORDS ET DE MÉLODIES

(30) Priorität: 01.10.2020 DE 102020125748
(43) Veröffentlichungstag der Anmeldung: 16.11.2022
(73) Patentinhaber: Dr. Gabriel Gatzsche Holding GmbH, 99331 Geratal OT Geschwenda (DE)
(72) Erfinder: GATZSCHE, Gabriel, 99331 Geratal OT Geschwenda (DE)
(74) Vertreter: Meissner Bolte Partnerschaft mbB
(86) Internationale Anmeldenummer: PCT/EP2021/075330
(87) Internationale Veröffentlichungsnummer: WO 2022/069227

(56) Entgegenhaltungen:
- US-A1- 2003 209 130
- US-A1- 2014 137 721
- PETER S LANGSTON BELLCORE: "Little Languages for Music", USENIX, USENIX, THE ADVANCED COMPUTING SYSTEMS ASSOCIATION, 15. Dezember 2008 (2008-12-15), Seiten 1-96, XP061011674, [gefunden am 2008-12-15]

## Beschreibung

Die vorliegende Erfindung betrifft eine Benutzerschnittstelle für ein Musikinstrument gemäß dem Gegenstand von Anspruch 1, ein Musikinstrument gemäß dem Gegenstand von Anspruch 8, ein Verfahren zur Erzeugung kombinierter Akkord- und Melodiefolgen gemäß dem Gegenstand von Anspruch 10, sowie ein computerlesbares Speichermedium gemäß dem Anspruch von Anspruch 13.

Viele Menschen wünschen sich, ein Musikinstrument spielen zu können, um allein oder mit anderen Menschen musizieren zu können. Allerdings erfordert das Erlernen eines Musikinstruments einen erheblichen Zeit- und Energieaufwand. Dies gilt sowohl für das Erlernen von Melodieinstrumenten als auch Begleitinstrumenten. Möchte ein Musiker sowohl Melodien als auch Akkorde in Kombination spielen, muss er auf Instrumente wie ein Klavier zurückgreifen, das schwierig zu erlernen und teuer in der Anschaffung ist sowie einen erheblichen Platzbedarf erfordert.

Möchte ein Musiker eigene Musikstücke komponieren oder allgemeiner Akkordfolgen mit einer tonal dazu passenden Melodie spielen, sind musiktheoretische Kenntnisse erforderlich, was den Lern- und Zeitaufwand weiter erhöht.

Im Stand der Technik wurde versucht, den obigen Schwierigkeiten teilweise durch die Bereitstellung virtueller Musikinstrumente zu begegnen, deren Anschaffungskosten geringer sind als die traditioneller Instrumente, und die auf schon vorhandenen digitalen Geräten genutzt werden können. So verfügen mobile Endgeräte wie Smartphones oder Tablets über schnell reagierende Touchscreens, die somit eine brauchbare Grundlage für die Konzipierung virtueller Musikinstrumente bieten. Dementsprechend sind virtuelle Instrumente bekannt, die auf einem mobilen Endgerät installierbar sind und es einem Benutzer ermöglichen, den Touchscreen als Eingabevorrichtung zum Spielen eines darauf angezeigten virtuellen Instruments zu nutzen. Allerdings sind auch die im Stand der Technik bekannten virtuellen Instrumente nicht geeignet, sämtliche der oben diskutierten Probleme zufriedenstellend zu lösen. Es gibt insbesondere keine Lösungen, die eine kombinierte Eingabe von Akkord- und Melodiefolgen auf einfache und intuitive Weise ermöglichen.

Die DE 10 2008 028 328 B4 offenbart eine Vorrichtung zum Erzeugen von Notensignalen, auf der mit einem Finger Akkorde gespielt werden können. Bewegt man den Finger in horizontaler Richtung auf einer Bedieneinrichtung der Vorrichtung, werden verschiedene Umkehrungen eines gewählten Akkordes wiedergegeben. Bewegt man den Finger in vertikaler Richtung, so wechselt man auf einen anderen Akkord. Die Erzeugung kombinierter Akkord- und Melodiefolgen ist mit der Vorrichtung nicht möglich.

Die US 2014/0137721 A1 zeigt ein virtuelles Instrument, auf dem Akkordfolgen mit unterschiedlichen Umkehrungen gespielt werden können. Es kann sowohl zwischen unterschiedlichen Konfigurationen des gewählten Akkordes als auch zwischen unterschiedlichen Artikulationen des Klangs gewählt werden. Das Spielen kombinierter Akkord- und Melodiefolgen ist wiederum nicht möglich.

In der US 2003/0015087 A1 ist ein Keyboard mit einer kontinuierlichen Tastatur beschrieben, auf der melodische Sequenzen mit einem Finger gespielt werden können. Allerdings können Akkorde oder Akkordfolgen nicht ohne Musikkenntnisse gespielt werden. Aus der US 2003/209130 A1 ist ein Musikinstrument-Controller bekannt, der einem musikalisch geschulten Benutzer die Erstellung von Akkordbegleitungen mit einem vereinfachten Fingersatz ermöglichen soll. Eine intuitive Eingabe von Melodiefolgen mit passenden Akkorden ist nicht sichergestellt.

Vor dem obigen Hintergrund ist es Aufgabe der vorliegenden Erfindung, eine Möglichkeit zu schaffen, kombinierte Akkord- und Melodiefolgen auf möglichst intuitive und einfache Art zu erzeugen bzw. zu spielen. Dabei soll es insbesondere einem musikalisch unerfahrenen Benutzer ermöglicht werden, wohlklingende und harmonisch sinnvolle Akkord- und Melodiefolgen zu spielen, ohne über Vorkenntnisse in der Musiktheorie oder in der Harmonielehre zu verfügen oder das Spielen eines Instruments erlernen zu müssen. Insbesondere soll mit der vorliegenden Erfindung eine Möglichkeit zur Implementierung eines Musikinstruments zum Spielen von kombinierten Akkord- und Melodiefolgen geschaffen werden, die sich durch eine hohe Benutzerfreundlichkeit und einfache Bedienbarkeit auszeichnet.

Die obenstehende Aufgabe wird durch eine Benutzerstelle gemäß Anspruch 1, ein Musikinstrument gemäß Anspruch 8, ein Verfahren zur Erzeugung kombinierter Akkord- und Melodiesequenzen gemäß Anspruch 10 und ein computerlesbares Speichermedium gemäß Anspruch 13 gelöst.

Insbesondere wird die Aufgabe gelöst durch eine Benutzerschnittstelle für ein Musikinstrument, insbesondere ein elektronisches oder virtuelles Musikinstrument, zum Spielen von kombinierten Akkord- und Melodiefolgen, aufweisend eine Tastenmatrix mit einer Vielzahl von betätigbaren Zonen, die in Spalten und Reihen angeordnet sind, wobei jede Reihe von betätigbaren Zonen eine Region bildet, wobei jeder Region ein Basisakkord zugeordnet ist, der vorzugsweise ein leitereigener Akkord einer Tonleiter, vorzugsweise einer diatonischen Tonleiter, ist, wobei jeder Zone ein Melodieton zugeordnet ist, der vorzugsweise ein Melodieton der Tonleiter ist, wobei die Benutzerstelle dazu ausgebildet ist, bei Betätigung einer Zone in einer Region einen Tonerzeugungsbefehl entsprechend der betätigten Zone und Region zu erzeugen, wobei der Tonerzeugungsbefehl mindestens einen Basisakkord-Notenbefehl mit einer Tonhöhe umfasst, die in dem der betätigten Region zugeordneten Basisakkord enthalten ist, und einen Melodie-Notenbefehl umfasst, dessen Tonhöhe dem Melodieton der betätigten Zone entspricht.

Ein Kerngedanke der Erfindung besteht darin, jeder der betätigbaren Zonen sowohl einen Basisakkord als auch einen Melodieton zuzuordnen, so dass durch Betätigung einer Zone ein Notenbefehl erzeugbar ist, der sowohl Akkord- als auch Melodietöne umfasst. Damit können durch die (aufeinanderfolgende) Betätigung von Zonen auf völlig intuitive und einfache Art kombinierte Akkord- und Melodiefolgen erzeugt werden, ohne dass der Benutzer wie bei herkömmlichen Instrumenten über Wissen oder erlernte Fähigkeiten verfügen muss, wie Akkord- und Melodietöne erzeugt werden bzw. welche Töne hierfür auf dem Instrument gespielt werden müssen. Da allen Zonen in einer Region derselbe Akkord zugeordnet ist, bleibt bei einer aufeinanderfolgenden Betätigung von Zonen in derselben Region (also bei einer Spielbewegung auf der Tastenmatrix innerhalb der gleichen Reihe) der Basisakkord fest und es ändert sich lediglich der Melodieton. Ein Akkordwechsel erfolgt erst bei einer Spielbewegung auf der Tastenmatrix, bei der eine gespielte Region verlassen wird. Damit ist es für den Benutzer möglich, beim Spielen einer Melodie die Zeitpunkte von Akkordwechseln auf der einen Seite und die Zeitpunkte von Melodiewechseln auf der anderen Seite einfach und intuitiv zu bestimmen. Da für die Erzeugung kombinierter Akkord- und Melodiefolgen nur die aufeinanderfolgende Betätigung von Zonen erforderlich ist, können kombinierte Akkord- und Melodiefolgen mit nur einem Finger gespielt werden. Dadurch wird eine äußerst einfache Bedienbarkeit der Benutzerstelle erreicht.

Jeder Notenbefehl umfasst die Angabe einer Tonhöhe, die der wiederzugebenden Note entspricht. Wird auf die Tonhöhe eines Notenbefehls Bezug genommen, die durch die Angabe der entsprechenden Note angegeben werden kann, werden im Rahmen der vorliegenden Erfindung die Begriffe "Note" und "Notenbefehl" synonym verwendet.

Vorzugsweise sind die den Regionen zugeordneten Basisakkorde leitereigene Akkorde einer Tonleiter bzw. Tonskala. Dadurch kann sichergestellt werden, dass die den Regionen zugeordneten Basisakkorde einen starken harmonischen Bezug zueinander aufweisen, so dass Akkordwechsel harmonisch klingen. Besonders bevorzugt ist es dabei, dass die Tonleiter, die als Tonmaterial für die Basisakkorde dient, eine diatonische Tonleiter ist. Die Basisakkorde sind leitereigene Akkorde der diatonischen Tonleiter. Vorzugsweise wird als diatonische Tonleiter eine Durtonleiter oder eine (natürliche) Molltonleiter verwendet. Die Erfindung ist aber nicht auf diatonische Tonleitern oder die genannten Dur- und Molltonleitern als Basistonmaterial beschränkt. Es kann ebenso beispielsweise eine chromatische Tonleiter, eine Ganztonleiter, eine pentatonische, oktatonische oder andere Tonleiter oder Tonskala zugrunde gelegt werden, um eine gewünschte Tonalität bereitzustellen.

Die bei Betätigung einer Zone erzeugten Tonerzeugungsbefehle sind auf kein spezielles Format beschränkt. Sie können sowohl als Steuerbefehle für die Tonerzeugung in einem separaten Tonerzeuger ausgebildet sein, oder zur unmittelbaren Tonerzeugung konfiguriert sein. Beispielsweise können die Tonerzeugungsbefehle in Form von MIDI-Befehlen konfiguriert sein, die an einen entsprechenden MIDI-Klangerzeuger zur Generierung eines Audiosignals ausgebbar sind. Diese MIDI-Befehle können zum schnelleren Zugriff vordefiniert und auf einem Speichermedium abgelegt sein. Ebenso können die Tonerzeugungsbefehle derart konfiguriert sein, dass sie die Wiedergabe vordefinierter Audio-Wellenformen auslösen, die in einem Speichermedium abgelegt sind und entsprechende Tonhöhen aufweisen, die den der Zone zugeordneten Basisakkord-Noten und Melodie-Noten entsprechen. Ferner ist es denkbar, dass die Tonerzeugungsbefehle eine Klangsynthese in einem entsprechenden Tonerzeuger bzw. Synthesizer auslösen. Entscheidend ist lediglich, dass die Tonerzeugungsbefehle geeignet sind, die unmittelbare oder mittelbare Erzeugung eines Ton- bzw. Audiosignals zu bewirken, das die der betätigten Zone zugeordneten Tonhöhen aufweist, damit durch die Betätigung einer Zone der Benutzerschnittstelle die Erzeugung eines Tonsignals mit der Zone zugeordneten Akkord- und Melodietönen auslösbar ist.

Die Erzeugung der Tonerzeugungsbefehle unterliegt ebenfalls keiner besonderen Einschränkung. Beispielsweise ist es denkbar, dass die Zonen in kommunikativer Verbindung mit einer Recheneinheit wie einem Mikrocontroller oder ähnlichem stehen. Bei Betätigung einer Zone erzeugt die Benutzerschnittstelle ein der betätigten Zone zugeordnetes Betätigungssignal. Die Recheneinheit empfängt das Betätigungssignal und erzeugt basierend auf der, beispielsweise in einem geeigneten Speicher hinterlegten, Zuordnung von Basisakkorden und Melodietönen zu der betätigten Zone den erfindungsgemäßen Tonerzeugungsbefehl. Die Recheneinheit kann als Teil der Benutzerschnittstelle ausgebildet sein oder separat von dieser vorgesehen sein und zum Empfang von Betätigungssignalen ausgebildet sein. Ebenso kann die Erzeugung der Tonerzeugungsbefehle softwarebasiert erfolgen, wenn die Benutzerschnittstelle als software- bzw. computerimplementierte Benutzerschnittstelle ausgebildet ist.

Werden als Tonerzeugungsbefehle MIDI-Befehle eingesetzt, kann die Benutzerschnittstelle als Bestandteil eines MIDI-Controllers ausgebildet sein, der im Rahmen der vorliegenden Erfindung ebenfalls als Musikinstrument aufgefasst wird. In diesem Fall können die Tonerzeugungsbefehle an eine MIDI-Schnittstelle ausgeben werden, über die ein entsprechend konfigurierter Tonerzeuger mit dem MIDI-Controller verbindbar ist, um basierend auf den Tonerzeugungsbefehlen entsprechende Audiosignale zu erzeugen bzw. auszugeben.

Die Zuordnung der Basisakkorde und Melodietöne zu den Zonen und Regionen kann fest vorgegeben sein oder während der Benutzung der Benutzerschnittstelle durch entsprechende Benutzereingaben anpassbar sein.

Die Anordnung der Zonen in Reihen und Spalten der Tastenmatrix kann einem orthogonalen Raster entsprechen, in dem die Zonen neben- und übereinander angeordnet sind. Es ist aber auch möglich, dass die Zonen teilweise überlappend angeordnet sind, insbesondere innerhalb einer Region. Die Gestaltung der Tastenmatrix ist auch nicht auf eine streng orthogonale Anordnung beschränkt, in der die Reihen senkrecht auf den Spalten stehen. Die Zonen benachbarter Regionen können auch zueinander versetzt angeordnet werden.

Die Spalten und Reihen der Tastenmatrix können derart angeordnet werden, dass die Spalten vertikal und die Reihen horizontal verlaufen. Alternativ ist es aber auch möglich, die Tastenmatrix derart auszubilden, dass die Spalten horizontal und die Reihen vertikal verlaufen.

Gemäß einer möglichen Ausführungsform der Erfindung weisen die Basisakkorde, die aneinandergrenzenden Regionen zugeordnet sind, zueinander einen tonalen Abstand von einer Quinte auf. Diese Ausführungsform ist besonders bevorzugt, wenn als Basistonmaterial eine diatonische Tonleiter, insbesondere eine Durtonleiter oder eine (natürliche) Molltonleiter, verwendet wird. In diesem Fall weisen die Basisakkorde einander benachbarter Regionen einen besonders starken harmonischen Bezug auf, so dass bei einem Wechsel von einer Region in eine benachbarte Region ein besonders eingängiger und wohlklingender Akkordwechsel bewirkt wird, ohne dass der Benutzer über entsprechende Kenntnisse der Harmonielehre verfügen muss.

Gemäß einer weiteren bevorzugten Ausführungsform der Erfindung weisen die Basisakkorde, die aneinandergrenzenden Regionen zugeordnet sind, zueinander einen tonalen Abstand von einer Terz auf. Auch für diese Ausführungsform ist es besonders bevorzugt, wenn als Tonmaterial für die Basisakkorde und die Melodietöne eine diatonische Tonleiter, insbesondere eine Durtonleiter oder eine (natürliche) Molltonleiter, verwendet wird. Hieraus ergibt sich eine Konfiguration der Tastenmatrix, in der aneinandergrenzenden Regionen abwechselnd Dur- und Mollakkorde mit einem starken tonalen und harmonischen Bezug zugeordnet sind. Damit können bei einem Wechsel von einer Region in eine benachbarte Region klanglich logische und ansprechende Akkordwechsel erzeugt werden, ohne dass der Benutzer auf Kenntnisse der Harmonielehre angewiesen ist.

Es ist ferner bevorzugt, dass den Zonen in jeder Region Melodietöne in aufsteigender Tonhöhe zugeordnet sind. Vorzugsweise bilden die Melodietöne, die aufeinanderfolgenden Zonen in jeder Region zugeordnet sind, eine Tonleiter, vorzugsweise eine diatonische Tonleiter, weiter vorzugsweise eine Durtonleiter oder eine (harmonische) Molltonleiter. Besonders bevorzugt ist es, wenn die Melodietöne hierbei dieselbe Tonleiter bilden, die auch den Basisakkorden zugrunde liegt. Diese Ausführungsform ermöglicht eine intuitiv zugängliche Erzeugung von Melodien innerhalb jeder Region, da eine auf- oder absteigende tonale Bewegung durch eine Bewegung in die entsprechende Richtung innerhalb der Region realisiert werden kann. Werden die Melodietöne zudem aus derselben Tonleiter gewählt, die auch als Tonmaterial für die Basisakkorde dient, sind die Melodietöne harmonisch auf die Basisakkorde abgestimmt, so dass sich klanglich besonders ansprechende Akkord- und Melodiefolgen ohne musikalische Vorkenntnisse erzeugen lassen.

Weiter vorzugsweise ist den Zonen in jeder Spalte der Tastenmatrix der gleiche Melodieton zugeordnet. Bei dieser Ausführungsform bleibt bei einer Bewegung entlang einer Spalte der Tastenmatrix der Melodieton stabil und es ändert sich lediglich der Basisakkord. Dadurch kann der Melodieton als eine harmonische Brücke fungieren, die die zwei Basisakkorde miteinander verbindet. So können besonders eingängige und gleichzeitig ästhetische und emotional ausdrucksstarke Akkordwechsel auf einfache und intuitive Möglichkeit erzeugt werden.

Gemäß einer weiteren bevorzugten Ausführungsform der Erfindung wird für jede Zone die Tonhöhe des mindestens einen Basisakkord-Notenbefehls derart gewählt, dass sie unterhalb oder oberhalb der Tonhöhe des Melodie-Notenbefehls liegt. Umfasst der Basisakkord-Notenbefehl mehrere Noten, ist es bevorzugt, dass die Tonhöhe aller Basisakkord-Noten unterhalb oder oberhalb der Tonhöhe des Melodietons liegt.

Grundsätzlich können Melodietöne hinsichtlich ihrer Tonhöhe an einer beliebigen Position innerhalb der Menge von Noten des Tonerzeugungsbefehls angeordnet sein. Werden die Tonhöhen der Basisakkord-Noten so festgelegt, dass sie unterhalb der Tonhöhe des Melodietons liegen, wird die Hörbarkeit des Melodietons verbessert. In manchen Fällen kann es wünschenswert sein, Töne des Basisakkords als Oberstimmen zu dem Melodieton zu nutzen. In diesem Fall werden die Tonhöhen der Basisakkord-Noten so festgelegt, dass sie oberhalb der Tonhöhe der Melodie-Note liegen. Es ist dabei möglich, dass die Tonhöhen aller Basisakkord-Noten oberhalb der Tonhöhe der Melodie-Note liegen. Ebenso ist es möglich, die Tonhöhen der Basisakkord-Noten so zu wählen, dass nur ein Teil der Basisakkord-Noten, insbesondere nur eine Basisakkord-Note, oberhalb der Tonhöhe des Melodietons liegt. In diesem Fall fungiert die Basisakkord-Note, deren Tonhöhe über dem Melodieton liegt, als Oberstimme zu dem Melodieton, was klanglich bevorzugt sein kann.

Zur weiteren klanglichen Hervorhebung der Melodietöne kann ferner dem Basisakkord-Notenbefehl eine andere Klangfarbe und/oder Lautstärke als dem Melodieton-Notenbefehl zugeordnet werden. Werden die Tonerzeugungsbefehle als MIDI-Befehle implementiert, kann dies beispielsweise dadurch erfolgen, dass den Basisakkord-Notenbefehl ein anderer MIDI-Kanal und/oder ein anderer Velocity-Wert zugeordnet wird als dem Melodieton-Notenbefehl.

Es ist weiterhin bevorzugt, dass für jede Zone die Tonhöhe des mindestens einen Basisakkord-Notenbefehls derart gewählt wird, dass der tonale Abstand zwischen dem Melodie-Notenbefehl und dem nächstliegenden Basisakkord-Notenbefehl größer als eine kleine Sekunde, oder alternativ größer als eine große Sekunde, ist. Dies verbessert zum einen die Wahrnehmbarkeit des Melodietons und vermeidet zudem die Bildung von Klangkombinationen aus Basisakkord-Tönen und Melodietönen, die als dissonant empfunden werden können.

Gemäß einer bevorzugten Weiterbildung umfasst der Tonerzeugungsbefehl für jede Zone einen Bass-Notenbefehl, der einem der Töne des Basisakkords, vorzugsweise dem Grundton des Basisakkords, entspricht und eine Tonhöhe aufweist, die niedriger ist als die Tonhöhe der übrigen Notenbefehle. Es ist ferner bevorzugt, dass dem Bass-Notenbefehl eine andere Klangfarbe und/oder Lautstärke zugeordnet ist als den übrigen Notenbefehlen. Weiterhin ist bevorzugt, dass der Bass-Notenbefehl so gewählt wird, dass dessen Tonhöhe einen vorgegebenen Tonhöhenbereich nicht verlässt. In einer weiter bevorzugten Weiterbildung wird die Tonhöhe des Basston-Notenbefehls bei einer aufeinanderfolgenden Betätigung von Zonen innerhalb derselben Region nicht verändert. Durch die Bereitstellung des Basston-Notenbefehls kann der Klang der kombinierten Akkord- und Melodiefolgen, die bei aufeinanderfolgenden Betätigungen von Zonen erzeugt werden, verbessert werden.

Die Aufgabe der Erfindung wird ferner gelöst durch ein Musikinstrument, aufweisend eine Benutzerschnittstelle gemäß der obigen Beschreibung, sowie einen Tonerzeuger, der dazu ausgebildet ist, basierend auf den TonerzeugungsBefehlen ein Audiosignal zur Ausgabe über eine Audioausgabe-Schnittstelle zu erzeugen.

Die im Rahmen der erfindungsgemäßen Benutzerschnittstelle beschriebenen Merkmale sind auch auf das erfindungsgemäße Musikinstrument anwendbar, und die dadurch erreichten Vorteile und Wirkungen treffen auch auf das Musikinstrument zu. Mit dem erfindungsgemäßen Musikinstrument wird es musikalisch unerfahrenen Benutzern ermöglicht, in einfacher und intuitiver Weise kombinierte Akkord- und Melodiefolgen zu spielen, ohne über musikalisches Wissen zu verfügen oder Fertigkeiten auf einem Instrument erlernen zu müssen. Der Benutzer kann mit nur einem Finger eine Kombination aus Akkordtönen und einem Melodieton erzeugen. Durch die aufeinanderfolgende Betätigung von Zonen können somit mit nur einem Finger kombinierte Akkord- und Melodiefolgen erzeugt werden. Dadurch stellt das erfindungsgemäße Musikinstrument mit der erfindungsgemäßen Benutzerschnittstelle eine Möglichkeit zum Spielen von kombinierten Akkord- und Melodiefolgen bereit, die sich durch eine hohe Benutzerfreundlichkeit und einfache Bedienbarkeit auszeichnet.

Der Tonerzeuger unterliegt keiner speziellen Beschränkung und muss lediglich auf das Format der Tonerzeugungsbefehle angepasst sein. Werden die Tonerzeugungsbefehle als MIDI-Befehle konfiguriert, kann der Tonerzeuger beispielsweise als computerimplementiertes Softwareinstrument oder als MIDI-Soundmodul ausgebildet sein. Sind die Tonerzeugungsbefehle zur Auslösung der Wiedergabe vordefinierter, in einem Speichermedium abgelegter Audio-Wellenformen, oder zur Erzeugung von Klängen mittels Klangsynthese ausgebildet, kann der Tonerzeuger in einer Recheneinheit, beispielsweise einem Mikrocomputer, des Musikinstruments implementiert sein.

Die Tastenmatrix der Benutzerschnittstelle kann in Gestalt einer Tastatur aus mechanisch betätigbaren Tasten an dem Musikinstrument ausgebildet sein. In einer bevorzugten Ausführungsform weist das Musikinstrument einen berührungsempfindlichen Touchscreen auf, auf dem die Tastenmatrix anzeigbar ist und die Zonen durch Berührung entsprechender Anzeigebereiche des Touchscreens betätigbar sind. Dies ermöglicht beim Spielen des Musikinstruments einen besonders einfachen Übergang zwischen aneinandergrenzenden Zonen.

Die Aufgabe der Erfindung wird ferner gelöst durch ein Verfahren zur Erzeugung kombinierter Akkord- und Melodiefolgen, das unter Verwendung einer Benutzerschnittstelle gemäß der obenstehenden Beschreibung, und vorzugsweise unter Verwendung eines Musikinstruments der oben beschriebenen Art, durchgeführt wird. Das Verfahren weist die folgenden Schritte auf:
- Bereitstellen einer Benutzerschnittstelle gemäß der obenstehenden Beschreibung;
- Empfangen einer Nutzereingabe bei Betätigung einer Zone der Tastenmatrix;
- Erzeugen eines Tonerzeugungs-Befehls entsprechend der betätigten Zone.

Die Merkmale und Vorteile, die im Rahmen der Beschreibung der erfindungsgemäßen Benutzerschnittstelle und dem erfindungsgemäßen Musikinstrument offenbart sind, sind auch auf das erfindungsgemäße Verfahren übertragbar. Das Bereitstellen der Benutzerschnittstelle kann durch die Bereitstellung einer entsprechenden Anordnung aus haptischen, mechanischen Tasten erfolgen, oder durch Anzeige der Tastenmatrix auf einem berührungsempfindlichen Touchscreen. Zur Erzeugung kombinierter Akkord- und Melodiefolgen werden die beiden letzten Schritte des obenstehenden Verfahrens wiederholt ausgeführt. Durch die Zuordnung von Basisakkorden und Melodietönen zu den Zonen entsprechend der obenstehenden Beschreibung der Benutzerschnittstelle kann ein Benutzer in einfacher und intuitiver Weise klanglich ansprechende Akkord- und Melodiefolgen erzeugen, indem er mit nur einem Finger nacheinander verschiedene Zonen der Tastenmatrix betätigt.

Vorzugsweise umfasst das Verfahren ferner die folgenden Schritte:
- Laden vorgespeicherter Audiosamples von einem Speichermedium oder Synthese eines Audiosignals entsprechend des erzeugten Tonerzeugungsbefehls;
- Ausgabe der Audiosamples oder des Audiosignals über eine Audioausgabe-Schnittstelle.

Es ist ferner bevorzugt, dass das Verfahren als computerimplementiertes Verfahren ausgebildet ist, wobei das Bereitstellen der Benutzerschnittstelle die Anzeige der Tastenmatrix auf einem Touchscreen umfasst. Dadurch ist es möglich, das Verfahren auf mobilen digitalen Endgeräten wie Smartphones oder Tablets auszuführen, die für viele Benutzer unmittelbar verfügbar sind.

Im Rahmen der Erfindung wird ferner ein computerlesbares Speichermedium angegeben, welches Instruktionen enthält, die mindestens einen Prozessor dazu veranlassen, ein computerimplementiertes Verfahren gemäß der obenstehenden Beschreibung auszuführen, wenn die Instruktionen durch den mindestens einen Prozessor ausgeführt werden. Damit können die obenstehend beschriebene Benutzerschnittstelle und das oben beschriebene Verfahren zur Erzeugung kombinierter Akkord- und Melodiefolgen als virtuelles Instrument implementiert werden, das auf einem mobilen Endgerät wie einem Smartphone oder Tablet installierbar und ausführbar ist.

Es sei auch an dieser Stelle darauf hingewiesen, dass die Merkmale und Vorteile, die obenstehend in Bezug auf die erfindungsgemäße Benutzerschnittstelle, das erfindungsgemäße Musikinstrument und das erfindungsgemäße Verfahren beschrieben wurden, auch auf das erfindungsgemäße computerimplementierte Verfahren und das erfindungsgemäße computerlesbare Speichermedium übertragbar sind.

Nachfolgend wird die Erfindung auch hinsichtlich weiterer Merkmale und Vorteile anhand von Ausführungsbeispielen beschrieben, die in Bezug auf die Figuren näher erläutert werden. Hierbei zeigen:
- Fig. 1: eine schematische Darstellung einer Tastenmatrix einer Benutzerschnittstelle gemäß einem Ausführungsbeispiel der vorliegenden Erfindung;
- Fig. 2: einen Ausschnitt der Tastenmatrix aus Fig. 1 mit Notenbefehlen, die bei Betätigung der gezeigten Zonen erzeugbar sind;
- Fig. 3: eine Region der Tastenmatrix gemäß einem weiteren Ausführungsbeispiel der vorliegenden Erfindung;
- Fig. 4: ein Ablaufdiagramm für ein Verfahren zur Erzeugung kombinierter Akkord- und Melodiefolgen gemäß einem Ausführungsbeispiel der vorliegenden Erfindung.

Fig. 1 zeigt eine schematische Darstellung einer Tastenmatrix 1 für eine Benutzerschnittstelle eines Musikinstruments gemäß einem Ausführungsbeispiel der vorliegenden Erfindung. Die Tastenmatrix 1 kann in Form von mechanischen Tasten implementiert werden, oder auf einem berührungsempfindlichen Touchscreen angezeigt werden. Die Tastenmatrix 1 weist eine Vielzahl von betätigbaren Zonen 11₁, 12₁, ...; 11₂, 12₂, ...; 11ₙ, 12ₙ auf, die in dem in Fig. 1 gezeigten Ausführungsbeispiel in einem orthogonalen Raster in Spalten und Reihen angeordnet sind.

Jeder Zone 11₁, 12₁, ...; 11₂, 12₂, ...; 11ₙ, 12ₙ ist ein Basisakkord und ein Melodieton zugeordnet. Bei Betätigung einer Zone 11₁, 12₁, ...; 11₂, 12₂, ...; 11ₙ, 12ₙ wird ein Tonerzeugungsbefehl erzeugt, der mindestens einen Basisakkord-Notenbefehl mit einer Tonhöhe umfasst, die in dem zugeordneten Basisakkord enthalten ist, sowie einen Melodie-Notenbefehl mit einer Tonhöhe, die dem zugeordneten Melodieton entspricht. Dadurch können durch die aufeinanderfolgende Betätigung einzelner Zonen, beispielsweise mit einem Finger, kombinierte Akkord- und Melodiefolgen erzeugt werden.

Fig. 1 zeigt eine Zuordnung von Basisakkorden und Melodietönen zu den Zonen 11₁, 12₁, ...; 11₂, 12₂, ...; 11ₙ, 12ₙ gemäß einem bevorzugten Ausführungsbeispiel der vorliegenden Erfindung. Jede Reihe von Zonen bildet eine Region 10₁, 10₂, ..., 10ₙ, der jeweils ein Basisakkord zugeordnet ist. Die Zuordnung der Melodietöne ist derart gewählt, dass allen Zonen innerhalb einer Spalte (durch gestrichelte Linien angedeutet) der Tastenmatrix 1 derselbe Melodieton zugeordnet ist. Die den Regionen 10₁, 10₂, ..., 10ₙ zugeordneten Basisakkorde sind in Fig. 1 jeweils links in den Regionen 10₁, 10₂, ..., 10ₙ angegeben. Die den Spalten zugeordneten Melodietönte sind am unteren Ende der Tastenmatrix 1 angegeben. So ist beispielsweise der Region 10₄ der Basisakkord C (C-Dur) zugeordnet, Region 10₃ der Basisakkord Em (E-Moll), und Region 10₁ der Basisakkord B⁰ (B vermindert). Den Zonen 11₁, 11₂, ..., 11ₙ in der ersten Spalte ist jeweils der Melodieton c zugeordnet. Den Zonen in den darauffolgenden Spalten sind jeweils in aufsteigender Reihenfolge die Töne der C-Dur-Tonleiter als Melodietöne zugeordnet.

Das in Fig. 1 gezeigte Ausführungsbeispiel ist also derart konfiguriert, dass alle Basisakkorde leitereigene Akkorde der diatonischen Tonleiter C-Dur sind. Der tonale Abstand der Basisakkorde aneinandergrenzender Regionen beträgt jeweils eine Terz. Alle Melodietöne sind ebenfalls leitereigene Akkorde der diatonischen Tonleiter C-Dur. Zonen innerhalb derselben Spalte ist jeweils derselbe Melodieton zugeordnet, so dass benachbarten Zonen aneinandergrenzender Regionen derselbe Melodieton zugeordnet ist. Aufeinanderfolgenden Zonen innerhalb jeder Region sind (von links nach rechts) aufeinanderfolgende Melodietöne der diatonischen Tonleiter C-Dur in aufsteigender Reihenfolge zugeordnet.

Zur einfacheren Orientierung auf der Tastenmatrix 1 sind die Zonen visuell unterschiedlich ausgestaltet. Die Zonen, denen ein Melodieton zugeordnet ist, der auch im zugeordneten Basisakkord enthalten ist, sind hell dargestellt. Zonen, denen ein Melodieton zugeordnet ist, der nicht im Basisakkord enthalten ist, sind dunkel dargestellt. Es ist ferner denkbar, dass in jeder Region die Zone, der als Melodieton der Grundton des der Region zugeordneten Basisakkords zugeordnet ist, eine weiter unterscheidbare visuelle Ausgestaltung aufweist. Die visuelle Ausgestaltung zur Unterscheidung der Zonen ist nicht auf die in Fig. 1 gezeigte Unterscheidung beschränkt. Zur einfacheren Orientierung auf der Tastenmatrix 1 können die Zonen auch dadurch visuell unterscheidbar gestaltet werden, dass sie unterschiedliche Größe, Farbe oder Formgebung aufweisen, oder mit Symbolen gekennzeichnet sind.

Fig. 2 zeigt als einen Ausschnitt der Tastenmatrix 1 aus Fig. 1 die Regionen 10₃ und 10₄. Die den Zonen jeweils zugeordneten Melodietöne sind der Übersichtlichkeit halber auf den Zonen angegeben. An jede Zone angrenzend sind Noten gezeigt, die in einem Tonerzeugungsbefehl bei Betätigung der jeweiligen Zonen enthalten sein können. Noten, die im Basisakkord-Notenbefehl enthalten sind, sind dunkel wiedergegeben. Noten, die im Melodie-Notenbefehl enthalten sind, sind hell wiedergegeben.

Wie zu erkennen ist, entsprechen die Basisakkord-Notenbefehle aller Zonen der Region 10₃ Tönen des zugeordneten Basisakkords E-Moll, also den Tönen e, g und h. Die Basisakkord-Notenbefehle aller Zonen der Region 10₄ entsprechen Tönen des zugeordneten Basisakkords C-Dur, also c, e und g.

Ferner ist gemäß dem in Fig. 2 gezeigten Ausführungsbeispiel für jede Zone die Tonhöhe des Melodie-Notenbefehls derart festgelegt, dass sie oberhalb der Tonhöhe aller Basisakkord-Notenbefehle liegt. Der tonale Abstand zwischen dem Melodieton und der nächstliegenden Basisakkord-Note ist dabei stets größer als eine große Sekunde, um innerhalb der jeweiligen Tonerzeugungsbefehle Notenkombinationen zu vermeiden, die als dissonant empfunden werden könnten. Alternativ kann der Mindestabstand zwischen Melodieton und der nächstliegenden Basisakkord-Note so gewählt werden, dass er größer als eine kleine Sekunde ist.

Um keine zu starke klangliche Separation zwischen dem Melodieton und den Tönen des Basisakkords zu erzeugen, sind die Basisakkord-Noten gemäß dem in Fig. 2 gezeigten Ausführungsbeispiel ferner so gewählt, dass der tonale Abstand zwischen Melodieton und der nächstliegenden Basisakkord-Note kleiner als eine Quint ist.

In dem in Fig. 2 gezeigten Ausführungsbeispiel umfassen die Tonerzeugungsbefehle jeweils zwei Basisakkord-Notenbefehle. Wie für die letzten Zonen am linken Ende der Regionen 10₃, 10₄ mit gestrichelt dargestellten Noten angedeutet ist, können für einen volleren Klang auch mehr als zwei Basisakkord-Notenbefehle vorgesehen sein. Weiterhin sind in dem in Fig. 2 gezeigten Ausführungsbeispiel die Basisakkord-Noten so geschichtet, dass sie möglichst dicht beieinander liegen. Es ist aber auch möglich, die Basisakkord-Noten in größeren tonalen Abständen zu wählen und diese über mehrere Oktaven zu verteilen, oder auch Basisakkord-Noten in unterschiedlichen Oktaven mehrfach zuzuordnen. Ebenso ist es möglich, den Zonen Basisakkord-Notenbefehle mit einer Tonhöhe zuzuweisen, die oberhalb der Tonhöhe des Melodietons liegen.

Mit dem in Fig. 1 und Fig. 2 dargestellten Ausführungsbeispiel der Benutzerschnittstelle, insbesondere mit der Zuordnung der Basisakkorde in Terzschritten und der spaltenweisen Zuordnung von Melodietönen in aufsteigender Reihenfolge, ist es für einen Benutzer auch völlig ohne musikalische Kenntnisse besonders einfach, intuitiv durch die einfachsten denkbaren Bewegungen innerhalb der Tastenmatrix 1 klanglich besonders ansprechende, kombinierte Akkord- und Melodiefolgen zu erzeugen.

Betätigt der Benutzer nacheinander aneinandergrenzende Zonen innerhalb derselben Region, beispielsweise indem er seinen Finger auf der in Fig. 1 gezeigten Benutzerschnittstelle in horizontaler Richtung entlang einer Region bewegt, bleibt der Basisakkord unverändert und es wird lediglich der melodische Charakter des durch die Tonerzeugungsbefehle erzeugten Klangs verändert. Der Benutzer ist somit in der Lage, eine Melodie über einen festen Basisakkord zu spielen.

Bewegt der Nutzer seinen Finger hingegen auf der in Fig. 1 gezeigten Benutzerschnittstelle in vertikaler Richtung entlang einer Spalte, so bleibt der Melodieton stabil und der Basisakkord wird verändert. Der Melodieton agiert dabei als eine harmonische Brücke, welche aufeinanderfolgende Basisakkorde miteinander verbindet. Durch die Terzschichtung der Basisakkorde aufeinanderfolgender Regionen werden bei der Bewegung entlang einer Spalte Akkordwechsel erzeugt, die aufgrund der aufeinanderfolgenden Wechsel zwischen Dur- und Moll-Basisakkorden besonders ausdrucksstark sind. Durch die Terzschichtung der Basisakkorde weisen die Basisakkorde benachbarter Regionen zudem eine hohe tonale Übereinstimmung auf, so dass die Harmoniewechsel, die bei einer Bewegung von einer Region in die benachbarte Region entstehen, besonders flüssig und melodisch nachvollziehbar klingen. Es können somit kombinierte Akkord- und Melodiefolgen mit nur einem Finger gespielt werden, indem nacheinander mehrere Zonen, beispielsweise aneinander angrenzende Zonen, betätigt werden. Dadurch ist die Benutzerschnittstelle sehr bedienerfreundlich und ermöglicht das Spielen kombinierter Akkord- und Melodiefolgen ohne besonderes musikalisches Wissen.

Weiterhin ist es mit der in Fig. 1 gezeigten Konfiguration der Benutzerschnittstelle möglich, reine Dur- und Moll-Basisakkorde in ihre entsprechenden Spannungsakkorde umzuwandeln und umgekehrt. Durch eine Bewegung des Fingers innerhalb einer Region in horizontaler Richtung werden durch die Kombination der zugeordneten Basisakkord-Noten und Melodietöne Klangfolgen erzeugt, die im Wechsel einer entspannten reinen und einer spannungsgeladenen Modulation des zugeordneten Basisakkords entsprechen. Beispielsweise entsprechen die Tonerzeugungsbefehle, die bei einem aufeinanderfolgenden Betätigen der Zonen 11₄, 12₄, 13₄, 14₄ in der Region 10₄ erzeugt werden, harmonisch den Akkorden C, C₄, C, C₆.

Der gezielte Wechsel zwischen spannungsgeladenen und entspannten Klängen bei der Erzeugung von kombinierten Akkord- und Melodiefolgen wird weiter durch die in Fig. 1 und Fig. 2 dargestellte visuelle Ausgestaltung der Zonen unterstützt und erleichtert. Aufgrund der visuellen Ausgestaltung ist der Benutzer ohne theoretische Musikkenntnisse intuitiv in die Lage versetzt, zwischen angespannt klingenden und entspannt klingenden Akkord- und Melodietonkombinationen zu unterscheiden: die entspannt klingenden Tonkombinationen entstehen durch Betätigung der hell dargestellten Zonen, denen als Melodieton ein Ton zugeordnet ist, der auch im zugeordneten Basisakkord enthalten ist. Die dunkel dargestellten Zonen weisen eine Zuordnung von Basisakkord-Notenbefehlen und Melodie-Notenbefehlen auf, die einen angespannten Klangcharakter aufweisen. Somit erlaubt die Benutzerschnittstelle ein einfaches Wechseln zwischen angespannt und entspannt wirkenden Kombinationen von Akkord- und Melodietönen, ohne entsprechendes musiktheoretisches Wissen vorauszusetzen.

Wie bereits vorstehend erwähnt wurde, ist die vorliegende Erfindung nicht darauf beschränkt, dass die den Zonen zugeordneten Melodietöne demselben Tonmaterial entstammen wie die den Regionen zugeordneten Basisakkorde. Fig. 3 zeigt eine schematische Darstellung einer Region 10ₙ gemäß einem weiteren Ausführungsbeispiel der vorliegenden Erfindung, bei der die Melodietöne, die den Zonen in der Region 10ₙ zugeordnet sind, eine chromatische Tonleiter bilden, während der der Region zugeordnete Basisakkord ein leitereigener Akkord der diatonischen Tonleiter C-Dur ist.

Wie in Fig. 3 gezeigt, sind die Zonen in der Region 10ₙ teilweise überlappend angeordnet. Zonen, denen ein Melodieton zugeordnet ist, der in dem der Region 10ₙ zugeordneten Basisakkord enthalten ist (in dem in Fig. 3 gezeigten Beispiel C-Dur), sind hell dargestellt und in einer untersten Reihe in der Region 10ₙ angeordnet. Zonen, denen ein Melodieton zugeordnet ist, der nicht in dem der Region zugeordneten Basisakkord, aber in der zu dem Basisakkord gehörenden diatonischen Tonleiter enthalten ist, sind dunkel dargestellt und gegenüber den hellen Zonen nach oben versetzt. Die Region 10ₙ enthält ferner Zonen, denen ein Melodieton zugeordnet ist, der nicht in der zu dem Basisakkord gehörigen diatonischen Tonleiter enthalten ist. Diese Zonen 14'ₙ, 15'ₙ, 16'ₙ sind gegenüber den dunklen Zonen nach oben versetzt angeordnet.

Die Anordnung und visuelle Darstellung der Zonen ist so gewählt, dass Zonen nach zunehmender tonaler Spannung zwischen Basisakkord und Melodieton angeordnet sind, so dass die Erhöhung und Reduzierung tonaler Spannung bei der Erzeugung kombinierter Akkord- und Melodiefolgen für den Benutzer intuitiv umsetzbar ist.

Fig. 4 stellt schematisch ein Ablaufdiagramm eines Verfahrens zur Erzeugung kombinierter Akkord- und Melodiefolgen gemäß einem Ausführungsbeispiel der vorliegenden Erfindung dar. Das in Fig. 4 dargestellte Verfahren kann auf einer Recheneinheit wie einem Mikrocomputer durchgeführt werden, der in einem digitalen Musikinstrument mit der oben beschriebenen Benutzerschnittstelle enthalten ist, oder als computerimplementiertes Verfahren ausgeführt werden, wenn die Benutzerschnittstelle in einem virtuellen Musikinstrument integriert ist, das auf einem digitalen Benutzergerät wie einem Smartphone oder einem Tablet installiert ist und dort ausgeführt wird.

In Schritt 200 erfolgt die Betätigung einer Zone der Benutzerschnittstelle. Dabei wird von der Benutzerschnittstelle ein Eingabesignal erzeugt, das Informationen enthält, welche Zone und Region der Tastenmatrix betätigt wurde. Optional umfasst das Eingabesignal weitere Informationen wie die Anschlagstärke bei der Betätigung der Zone, Informationen über an der Benutzerschnittstelle ausgeführte Gesten im Falle einer Implementierung auf einem Touchscreen und Ähnliches.

Auf der Basis des in Schritt 200 empfangenen Eingangssignals wird in Schritt 210 ein Tonerzeugungsbefehl erzeugt. Die Erzeugung des Tonerzeugungsbefehls kann beispielsweise durch das Laden vorab gespeicherter Tonerzeugungsbefehle erfolgen, die der betätigten Zone zugeordnet sind. Alternativ kann der Tonerzeugungsbefehl in Echtzeit auf Grundlage der in dem Eingabesignal enthaltenen Information berechnet werden.

Um eine optimale tonale Stimmenführung zu gewährleisten, die durch eine entsprechende vorteilhafte Auswahl der Tonhöhen der Basisakkord-Notenbefehle und des Melodie-Notenbefehls sichergestellt werden kann, können die in Schritt 210 erzeugten Tonerzeugungsbefehle in einem Speicher 240 abgelegt werden. Bei der Berechnung eines Tonerzeugungssignals können die zuvor erzeugten Tonerzeugungsbefehle aus dem Speicher 240 abgerufen werden. Somit kann die Erzeugung eines Tonerzeugungsbefehls nicht allein aufgrund der in Schritt 200 über die Benutzerschnittstelle vorgenommenen Eingabe erfolgen, sondern auch in Abhängigkeit zuvor erzeugter Tonerzeugungsbefehle.

Zur Erzeugung von Tonerzeugungsbefehlen können ferner weitere Informationen bzw. Steuersignale berücksichtigt werden, die in Fig. 4 schematisch mit dem Bezugszeichen 250 dargestellt sind. Diese Informationen bzw. Steuersignale umfassen beispielsweise Stimmführungsregeln für die Bestimmung der Tonhöhen von Basisakkord- und Melodie-Notenbefehlen, Definitionen von Tonhöhenbereichen, innerhalb derer Basisakkord-, Bass-, oder Melodieton-Noten liegen müssen, Vorgaben bezüglich tonaler Mindest- und Maximalabstände zwischen Basisakkord-Noten und Melodietönen, Informationen über Klangfarben, Lautstärken und/oder gegebenenfalls MIDI-Kanäle von Bass- Basisakkord- und Melodie-Notenbefehlen und Dergleichen.

Auf Grundlage des so erzeugten Tonerzeugungsbefehls wird in einem weiteren Schritt 220 ein dem Tonerzeugungsbefehl entsprechendes Audiosignal erzeugt. Dies kann beispielsweise dadurch erfolgen, dass ein oder mehrere vorab gespeicherte Audiosamples von einem Speichermedium geladen werden, oder dass Audiosignale mit dem Tonerzeugungsbefehl entsprechenden Tonhöhen in Echtzeit berechnet oder synthetisiert werden.

In einem nachfolgenden Schritt 230 wird das in Schritt 220 erzeugte Audiosignal über eine Audioausgabe-Schnittstelle ausgegeben. Die Audioausgabe-Schnittstelle kann dabei eine kabelgebundene, drahtlose oder sonstige Kommunikations-Schnittstelle sein, wie beispielsweise eine Klinkenbuchse, eine Bluetooth-Verbindung oder eine Datennetzwerkverbindung wie ein Internetanschluss, über die das Audiosignal an ein Klangerzeugungsgerät weitergeleitet wird. Ebenso kann die Audioausgabe-Schnittstelle durch einen Lautsprecher oder Kopfhörer gebildet sein, über die eine direkte Klangwiedergabe des Audiosignals erfolgt.

## Patentansprüche

1. Benutzerschnittstelle für ein Musikinstrument, insbesondere ein elektronisches oder virtuelles Musikinstrument, zum Spielen von kombinierten Akkord- und Melodiefolgen, aufweisend:
eine Tastenmatrix (1) mit einer Vielzahl von betätigbaren Zonen (11₁, 12₁, ...; 11₂, 12₂, ...; 11ₙ, 12ₙ, ...), die in Spalten und Reihen angeordnet sind, wobei jede Reihe von betätigbaren Zonen (11₁, 12₁, ...; 11₂, 12₂, ...; 11ₙ, 12ₙ, ...) eine Region (10₁, 10₂, ...) bildet,
wobei jeder Region (10₁, 10₂, ...) ein Basisakkord zugeordnet ist, der vorzugsweise ein leitereigener Akkord einer Tonleiter, vorzugsweise einer diatonischen Tonleiter, ist,
wobei jeder Zone (11₁, 12₁, ...; 11₂, 12₂ ...; 11ₙ, 12ₙ, ...) ein Melodieton zugeordnet ist, der vorzugsweise ein Melodieton der Tonleiter ist,
wobei die Benutzerschnittstelle dazu ausgebildet ist, bei Betätigung einer Zone (11₁, 12₁, ...; 11₂, 12₂, ...; 11ₙ, 12ₙ, ...) in einer Region (10₁, 10₂, ...) einen Tonerzeugungsbefehl entsprechend der betätigten Zone (11₁, 12₁, ...; 11₂, 12₂, ...; 11ₙ, 12ₙ, ...) und Region (10₁, 10₂, ...) zu erzeugen,
wobei der Tonerzeugungsbefehl mindestens einen Basisakkord-Notenbefehl mit einer Tonhöhe umfasst, die in dem der betätigten Region (10₁, 10₂, ...) zugeordneten Basisakkord enthalten ist, und einen Melodie-Notenbefehl umfasst, dessen Tonhöhe dem Melodieton der betätigten Zone (11₁, 12₁, ...; 11₂, 12₂, ...; 11ₙ, 12ₙ, ...) entspricht.

2. Benutzerschnittstelle nach Anspruch 1,
wobei die Basisakkorde, die aneinandergrenzenden Regionen (10₁, 10₂, ...) zugeordnet sind, zueinander einen tonalen Abstand von einer Terz aufweisen.

3. Benutzerschnittstelle nach einem der vorhergehenden Ansprüche, wobei den Zonen (11₁, 12₁, ...; 11₂, 12₂, ...; 11ₙ, 12ₙ, ...) in jeder Region (10₁, 10₂, ...) Melodietöne in aufsteigender Tonhöhe zugeordnet sind,
wobei vorzugsweise die Melodietöne, die aufeinanderfolgenden Zonen (11₁, 12₁, ...; 11₂, 12₂, ...; 11ₙ, 12ₙ, ...) in jeder Region (10₁, 10₂, ...) zugeordnet sind, eine Tonleiter, vorzugsweise eine diatonische Tonleiter, bilden.

4. Benutzerschnittstelle nach einem der vorhergehenden Ansprüche,
wobei den Zonen (11₁, 12₁, ...; 11₂, 12₂, ...; 11ₙ, 12ₙ, ...) in jeder Spalte der Tastenmatrix (1) der gleiche Melodieton zugeordnet ist.

5. Benutzerschnittstelle nach einem der vorhergehenden Ansprüche,
wobei für jede Zone (11₁, 12₁, ...; 11₂, 12₂, ...; 11ₙ, 12ₙ, ...) die Tonhöhe des mindestens einen Basisakkord-Notenbefehls derart gewählt wird, dass sie unterhalb oder oberhalb der Tonhöhe des Melodie-Notenbefehls liegt.

6. Benutzerschnittstelle nach einem der vorhergehenden Ansprüche,
wobei für jede Zone (11₁, 12₁, ...; 11₂, 12₂, ...; 11ₙ, 12ₙ, ...) die Tonhöhe des mindestens einen Basisakkord-Notenbefehls derart gewählt wird, dass der tonale Abstand zwischen dem Melodie-Notenbefehl und dem nächstliegenden Basisakkord-Notenbefehl größer als eine kleine Sekunde ist.

7. Benutzerschnittstelle nach einem der vorhergehenden Ansprüche,
wobei der Tonerzeugungsbefehl für jede Zone (11₁, 12₁, ...; 11₂, 12₂, ...; 11ₙ, 12ₙ, ...) einen Bass-Notenbefehl umfasst, der einem der Töne des Basisakkords, vorzugsweise dem Grundton des Basisakkords, entspricht und eine Tonhöhe aufweist, die niedriger ist als die Tonhöhe der übrigen Notenbefehle.

8. Musikinstrument, aufweisend eine Benutzerschnittstelle nach einem der vorhergehenden Ansprüche, sowie einen Tonerzeuger, der dazu ausgebildet ist, basierend auf den Tonerzeugungsbefehlen ein Audiosignal zur Ausgabe über eine Audioausgabe-Schnittstelle zu erzeugen.

9. Musikinstrument nach Anspruch 8, aufweisend einen Touchscreen, auf dem die Tastenmatrix (1) angezeigbar und die Zonen (11₁, 12₁, ...; 11₂, 12₂, ...; 11ₙ, 12ₙ, ...) durch Berührung betätigbar sind.

10. Verfahren zur Erzeugung kombinierter Akkord- und Melodiefolgen unter Verwendung einer Benutzerschnittstelle nach einem der Ansprüche 1 bis 7, vorzugsweise unter Verwendung eines Musikinstruments nach einem der Ansprüche 8 bis 9, aufweisend die folgenden Schritte:
• Bereitstellen einer Benutzerschnittstelle gemäß einem der Ansprüche 1 bis 7;
• Empfangen einer Nutzereingabe bei Betätigung einer Zone (11₁, 12₁, ...; 11₂, 12₂, ...; 11ₙ, 12ₙ, ...) der Tastenmatrix (1);
• Erzeugen eines Tonerzeugungsbefehls entsprechend der betätigten Zone (11₁, 12₁, ...; 11₂, 12₂, ...; 11ₙ, 12ₙ, ...).

11. Verfahren nach Anspruch 10, ferner die folgenden Schritte aufweisend:
• Laden vorgespeicherter Audiosamples von einem Speichermedium oder Synthese eines Audiosignals entsprechend des erzeugten Tonerzeugungsbefehls;
• Ausgabe der Audiosamples oder des Audiosignals über eine Audioausgabe-Schnittstelle.

12. Verfahren nach Anspruch 10 oder 11, wobei das Verfahren als computerimplementiertes Verfahren ausgebildet ist und das Bereitstellen der Benutzerschnittstelle die Anzeige der Tastenmatrix (1) auf einem Touchschreen umfasst.

13. Computerlesbares Speichermedium, welches Instruktionen enthält, die mindestens einen Prozessor dazu veranlassen, ein computerimplementiertes Verfahren nach Anspruch 12 auszuführen, wenn die Instruktionen durch den mindestens einen Prozessor ausgeführt werden.

## Claims

1. User interface for a musical instrument, in particular an electronic or virtual musical instrument, for playing combined chord and melody sequences, comprising:
a key matrix (1) having a plurality of actuatable zones (11₁, 12₁, ...; 11₂, 12₂, ...; 11ₙ, 12ₙ, ...) arranged in columns and rows, wherein each row of actuatable zones (11₁, 12₁, ...; 11₂, 12₂, ...; 11ₙ, 12ₙ, ...) forms a region (10₁, 10₂, ...),
wherein each region (10₁, 10₂, ...) is assigned a base chord, which is preferably a scale-specific chord of a scale, preferably a diatonic scale,
wherein each zone (11₁, 12₁, ...; 11₂, 12₂, ...; 11ₙ, 12ₙ, ...) is assigned a melody tone, which is preferably a melody tone of the scale,
wherein the user interface is designed to generate a tone generation command corresponding to the actuated zone (11₁, 12₁, ...; 11₂, 12₂, ...; 11ₙ, 12ₙ, ...) and region (10₁, 10₂, ...) when a zone (11₁, 12₁, ...; 11₂, 12₂, ...; 11ₙ, 12ₙ, ...) in a region (10₁, 10₂, ...) is actuated,
wherein the tone generation command comprises at least a base chord note command having a pitch included in the base chord assigned to the actuated region (10₁, 10₂, ...) and a melody note command having a pitch corresponding to the melody tone of the actuated zone (11₁, 12₁, ...; 11₂, 12₂, ...; 11ₙ, 12ₙ, ...).

2. User interface according to claim 1, wherein the base chords assigned to mutually adjacent regions (10₁, 10₂, ...) have a tonal distance of a third to each other.

3. User interface according to one of the preceding claims, wherein the zones (11₁, 12₁, ...; 11₂, 12₂, ...; 11ₙ, 12ₙ, ...) in each region (10₁, 10₂, ...) are assigned melody tones in ascending pitch, wherein preferably the melody tones assigned to successive zones (11₁, 12₁, ...; 11₂, 12₂, ...; 11ₙ, 12ₙ, ...) in each region (10₁, 10₂, ...) form a scale, preferably a diatonic scale.

4. User interface according to one of the preceding claims, wherein the same melody tone is assigned to the zones (11₁, 12₁, ...; 11₂, 12₂, ...; 11ₙ, 12ₙ, ...) in each column of the key matrix (1).

5. User interface according to one of the preceding claims, wherein for each zone (11₁, 12₁, ...; 11₂, 12₂, ...; 11ₙ, 12ₙ, ...) the pitch of the at least one base chord note command is selected such that it is below or above the pitch of the melody note command.

6. User interface according to one of the preceding claims, wherein for each zone (11₁, 12₁, ...; 11₂, 12₂, ...; 11ₙ, 12ₙ, ...) the pitch of the at least one base chord note command is selected such that the tonal distance between the melody note command and the nearest base chord note command is greater than a minor second.

7. User interface according to one of the preceding claims, wherein the tone generation command for each zone (11₁, 12₁, ...; 11₂, 12₂, ...; 11ₙ, 12ₙ, ...) comprises a bass note command corresponding to one of the tones of the base chord, preferably the root of the base chord, and having a pitch lower than the pitch of the remaining note commands.

8. Musical instrument, comprising a user interface according to one of the preceding claims, and a tone generator adapted to generate an audio signal based on the tone generation commands for output via an audio output interface.

9. Musical instrument according to claim 8, comprising a touch screen on which the key matrix (1) can be displayed and the zones (11₁, 12₁, ...; 11₂, 12₂, ...; 11ₙ, 12ₙ, ...) can be actuated by touch.

10. Method for generating combined chord and melody sequences by using a user interface according to one of claims 1 to 7, preferably by using a musical instrument according to one of claims 8 to 9, comprising the following steps of:
• providing a user interface according to one of claims 1 to 7;
• receiving a user input upon actuation of a zone (11₁, 12₁, ...; 11₂, 12₂, ...; 11ₙ, 12ₙ, ...) of the key matrix (1);
• generating a tone generation command corresponding to the actuated zone (11₁, 12₁, ...; 11₂, 12₂, ...; 11ₙ, 12ₙ, ...).

11. Method according to claim 10, further comprising the following steps of:
• loading pre-stored audio samples from a storage medium or synthesizing an audio signal corresponding to the generated tone generation command;
• outputting the audio samples or the audio signal via an audio output interface.

12. Method according to claim 10 or 11, wherein the method is designed as a computer-implemented method and the providing of the user interface comprises the display of the key matrix (1) on a touch screen.

13. Computer-readable storage medium containing instructions that cause at least one processor to execute a computer-implemented method according to claim 12 when the instructions are executed by the at least one processor.

## Revendications

1. Interface utilisateur pour un instrument de musique, en particulier pour un instrument de musique électronique ou virtuel, pour jouer des séquences combinées d'accords et de mélodies, comprenant :
une matrice de touches (1) ayant une pluralité de zones actionnables (11₁, 12₁, ... ; 11₂, 12₂, ... ; 11ₙ, 12ₙ, ...) disposées en colonnes et en rangées, chaque rangée de zones actionnables (11₁, 12₁, ... ; 11₂, 12₂, ... ; 11ₙ, 12ₙ, ...) formant une région (10₁, 10₂, ...),
dans laquelle
un accord de base est associé à chaque région (10₁, 10₂, ...), lequel est de préférence un accord propre à une gamme, de préférence à une gamme diatonique,
un son de mélodie est associé à chaque zone (11₁, 12₁, ... ; 11₂, 12₂, ... ; 11ₙ, 12ₙ, ...), lequel est de préférence un son de mélodie de la gamme,
l'interface utilisateur est conçue pour, lors de l'actionnement d'une zone (11₁, 12₁, ... ; 11₂, 12₂, ... ; 11ₙ, 12ₙ, ...) dans une région (10₁, 10₂, ...), générer une instruction de génération de son correspondant à la zone actionnée (11₁, 12₁,...; 11₂, 12₂, ... ; 11ₙ, 12ₙ, ...) et à la région (10₁, 10₂, ...),
ladite instruction de génération de son inclut au moins une instruction de note d'accord de base avec une hauteur de son contenue dans l'accord de base associé à la région actionnée (10₁, 10₂, ...), et une instruction de note de mélodie dont la hauteur de son correspond au son de mélodie de la zone actionnée (11₁, 12₁, ... ; 11₂, 12₂, ... ; 11ₙ, 12ₙ, ...).

2. Interface utilisateur selon la revendication 1,
dans laquelle les accords de base associés à des régions adjacentes (10₁, 10₂, ...) présentent entre eux un intervalle tonal d'une tierce.

3. Interface utilisateur selon l'une des revendications précédentes,
dans laquelle des sons de mélodie de hauteur croissante sont associés aux zones (11₁, 12₁, ... ; 11₂, 12₂, ... ; 11ₙ, 12ₙ, ...) dans chaque région (10₁, 10₂, ...),
de préférence, les sons de mélodie associés à des zones successives (11₁, 12₁, ... ; 11₂, 12₂, ... ; 11ₙ, 12ₙ, ...) dans chaque région (10₁, 10₂, ...) forment une gamme, de préférence une gamme diatonique.

4. Interface utilisateur selon l'une des revendications précédentes,
dans laquelle le même son de mélodie est associé aux zones (11₁, 12₁, ... ; 11₂, 12₂, ... ; 11ₙ, 12ₙ, ...) dans chaque colonne de la matrice de touches (1).

5. Interface utilisateur selon l'une des revendications précédentes,
dans laquelle, pour chaque zone (11₁, 12₁, ... ; 11₂, 12₂, ... ; 11ₙ, 12ₙ, ...), la hauteur de son de ladite au moins une instruction de note d'accord de base est choisie de manière à être inférieure ou supérieure à la hauteur de son de l'instruction de note de mélodie.

6. Interface utilisateur selon l'une des revendications précédentes,
dans laquelle, pour chaque zone (11₁, 12₁, ... ; 11₂, 12₂, ... ; 11ₙ, 12ₙ, ...), la hauteur de son de ladite au moins une instruction de note d'accord de base est choisie de telle sorte que l'intervalle tonal entre l'instruction de note de mélodie et l'instruction de note d'accord de base la plus proche soit supérieur à une seconde mineure.

7. Interface utilisateur selon l'une des revendications précédentes,
dans laquelle l'instruction de génération de son inclut, pour chaque zone (11₁, 12₁, ... ; 11₂, 12₂, ... ; 11ₙ, 12ₙ, ...), une instruction de note basse qui correspond à l'un des sons de l'accord de base, de préférence à la fondamentale de l'accord de base, et présente une hauteur de son inférieure à la hauteur de son des autres instructions de note.

8. Instrument de musique comprenant une interface utilisateur selon l'une des revendications précédentes, ainsi qu'un générateur de sons conçu pour générer un signal audio, basé sur les instructions de génération de sons, pour la sortie via une interface de sortie audio.

9. Instrument de musique selon la revendication 8,
comprenant un écran tactile sur lequel la matrice de touches (1) peut être affichée et les zones (11₁, 12₁, ... ; 11₂, 12₂, ... ; 11ₙ, 12ₙ, ...) peuvent être actionnées par effleurement.

10. Procédé de génération de séquences combinées d'accords et de mélodies, en utilisant une interface utilisateur selon l'une des revendications 1 à 7, de préférence en utilisant un instrument de musique selon l'une des revendications 8 à 9, comprenant les étapes suivantes consistant à :
• fournir une interface utilisateur selon l'une des revendications 1 à 7 ;
• recevoir une entrée utilisateur lors de l'actionnement d'une zone (11₁, 12₁, ... ; 11₂, 12₂, ... ; 11ₙ, 12ₙ, ...) de la matrice de touches (1) ;
• générer une instruction de génération de son correspondant à la zone actionnée (11₁, 12₁, ... ; 11₂, 12₂, ... ; 11ₙ, 12ₙ, ...).

11. Procédé selon la revendication 10, comprenant en outre les étapes suivantes consistant à :
• charger des échantillons audios préenregistrés à partir d'un support de stockage, ou créer la synthèse d'un signal audio correspondant à l'instruction de génération de son générée ;
• sortir les échantillons audios ou le signal audio via une interface de sortie audio.

12. Procédé selon la revendication 10 ou 11,
dans lequel le procédé est conçu comme un procédé mis en oeuvre par ordinateur, et la fourniture de l'interface utilisateur comprend l'affichage de la matrice de touches (1) sur un écran tactile.

13. Support de stockage lisible par ordinateur, contenant des instructions qui amènent au moins un processeur à exécuter un procédé mis en oeuvre par ordinateur selon la revendication 12, lorsque les instructions sont exécutées par ledit au moins un processeur.
